# EUROPÄISCHE PATENTSCHRIFT

(11) **EP 0 399 315 B1**
(45) Veröffentlichungstag und Bekanntmachung des Hinweises auf die Patenterteilung: **11.10.1995**
(21) Anmeldenummer: 90108959.9
(22) Anmeldetag: 12.05.1990
(51) Int. Cl.: D01G 21/00

(54) **Reinigungs-Optimierung**
Optimal cleaning operation
Opération de nettoyage optimal

(30) Priorität: 23.05.1989 CH 1929/89
(43) Veröffentlichungstag der Anmeldung: 28.11.1990
(62) Teilanmeldung aus: 94114935.3
(73) Patentinhaber: MASCHINENFABRIK RIETER AG, CH-8406 Winterthur (CH)
(72) Erfinder: Demuth, Robert, CH-8309 Nuerensdorf (CH); Fritzsche, Peter, CH-8405 Winterthur (CH); Faas, Jürg, CH-8474 Dinhard (CH); Nüssli, Eduard, CH-8542 Wiesendangen (CH)

(56) Entgegenhaltungen:
- EP-A- 0 311 831
- EP-A- 0 312 805
- FR-A- 2 534 600
- US-A- 3 894 314

## Beschreibung

Die Erfindung betrifft ein Verfahren zur Optimierung der Reinigung von Baumwolle in mindestens einer Maschine einer Spinnerei, wobei Baumwolle mindestens einer Provenienz zu einem Produkt mit Bezug auf Durchsatzmenge, Reinigungsgrad (oder auch Restschmutzgehalt) und Faserbeeinträchtigung verarbeitet wird, sowie eine Anlage zur Durchführung des Verfahrens.

Im Gegensatz zu früheren Spinnereien, in welchen das Ringspinnverfahren als einziges garnherstellendes Verfahren verwendet wurde, sind in letzter Zeit neue Spinnverfahren in verschiedenen Richtungen entwickelt worden, welche unterschiedlich hohe Ansprüche an den Reinigungseffekt und an die zulässige Faserbeeinträchtigung während der Reinigung der Baumwolle stellen.

Diese unterschiedlichen Ansprüche konnten mit den bisher üblichen Reinigungsverfahren nicht optimal in bezug auf die Variabilität der Durchsatzmenge, des Restschmutzgehaltes und der zulässigen Faserbeeinträchtigung resp. in bezug auf deren Relation zueinander durchgeführt werden.

Die den Oberbegriff der Patentansprüche 1 und 37 bildende französische Patentschrift Nr. 2 534 600 (und die äquivalente DE-A-32 37 864) zeigt und beschreibt ein Verfahren und eine Vorrichtung zum Steuern und/oder Regeln einer Spinnereivorbereitungsanlage, die aus mehreren Baugruppen besteht, wobei jede Baugruppe mehr als eine Maschine aufweist, in welcher Art und Menge der Verarbeitung des Fasermaterials gemessen und gesteuert, bzw. geregelt wird. Um eine zentrale Steuerung und Kontrolle der Art und Menge der Verarbeitung des Fasermaterials zu ermöglichen, werden an den Baugruppen oder Einzelmaschinen fasermaterial- und/oder maschinenbezogene Werte ständig gemessen, durch einen Microcomputer mit vorgegebenen Sollwerten verglichen und bei Abweichungen von den Sollwerten neu berechnet und der neue Wert einem Stellglied der Baugruppen oder einer Einzelmaschine wieder zugeführt.

Dabei handelt es sich im Gegensatz zu einem Stop-and-go-Betrieb, um einen kontinuierlichen Betrieb, in welchem Sollwerte für gewisse vorgegebene Maschinenelemente eingegeben und mit tatsächlichen Werten verglichen werden, um bei Abweichungen die Elemente anzupassen. Insbesondere wird bei einer Kardenspeisung der Druck im Schacht gemessen und dementsprechend die Drehzahl der Austragwalzen gesteuert und in einer Karde wird am Ausgang der Karde die Dicke des Faserbandes gemessen, um die Drehzahl der Speisewalze und der Dofferwalze zu regulieren. Das im vorangehenden Abschnitt Erwähnte trifft jedoch auch für diese Schrift zu. Insbesondere weist FR 2 534 600 auf keine Möglichkeit hin, die Durchsatzmenge, den Restschmutzgehalt und die zulässige Faserbeeinträchtigung in ihrer Relation zueinander zu verändern.

Es bestand deshalb die Aufgabe, eine Lösung zur Optimierung des Reinigungsgrades zu finden, und zwar unter Berücksichtigung der von den entsprechenden Spinnverfahren unterschiedlich hohen Ansprüchen an die beiden letztgenannten Variablen.

Bei dieser Optimierung musste in Betracht gezogen werden, dass die einer Spinnerei vorgelegten Fasern ein Gemisch von Fasern aus verschiedenen Provenienzen darstellen, wobei eine solche Mischung wiederum eine Optimierung in bezug auf Qualitätsansprüche am fertigen Garn und auf ökonomische Ansprüche unter Berücksichtigung der Rohbaumwoll- und der Garnpreise darstellt.

Die Eigenschaften von Baumwollfasern aus verschiedenen Provenienzen betreffen naturbedingt die Feinheit und die Länge sowie die Festigkeit, Dehnbarkeit und Farbe der einzelnen Fasern und, bedingt durch die Art und Weise des Pflückverfahrens, die Sauberkeit resp. Verschmutzung der Rohbaumwolle.

Diese Verschmutzungsarten betreffen nebst den ganz groben Verunreinigungen, wie Metallteilen, Schnüren, Stoffresten und anderen Fremdelementen auch grobe Schalenteile der Baumwollkapseln und neuerdings auch sehr feine Schalenteile sogenannte "Seedcoat-Fragments", welche hohe Ansprüche an die Reinigungsmaschinen einer Spinnerei stellen.

Andere Schmutzarten, welche ebenfalls in der Rohbaumwolle enthalten sind, sind der alltägliche Staub, Schmutz von den Feldern und in einem gewissen Sinne auch der Befall der Baumwolle durch Honigtau, eine klebrige den Spinnereien viel Mühe verursachende, in winzigen Tröpfchen an den Baumwollfasern haftende Zuckersubstanz.

Bei der Reinigung von Baumwolle muss weiter die Temperatur der Verarbeitungsräume sowie der Feuchtigkeitsgehalt in diesen Räumen und in und an der Oberfläche der Baumwollfasern in Betracht gezogen werden.

Weiter entsteht bei der Reinigung der Baumwollfasern infolge der recht intensiven Bearbeitung eine Faserbeeinträchtigung, welche in erster Linie zu einer Verkürzung der Fasern führt, jedoch auch zu einer Verschlechterung der Festigkeit und Dehnbarkeit führen kann.

Im weitern besteht in der Reinigung die Möglichkeit, dass je nach Maschinenart, ein mehr oder weniger grosser Anfall an Fasernissen entsteht, das heisst kleine knotenähnliche Gebilde, welche sich durch das Bewegen und Verziehen von ineinander verschlungenen Faseranhäufungen ergeben.

Es versteht sich, dass in einer wirtschaftlichen Reinigung einer Spinnerei eine Optimierung der an sich von der kaufmännischen Seite gewünschten hohen Leistung mit der von der technologischen Seite her gewünschten sorgfältigen Öffnung und Reinigung der Fasern gefunden werden muss. Dabei darf das Resultat dieser Optimierung je nach Verwendung der gereinigten Fasern im einen oder anderen Spinnverfahren verschieden sein.

Um den technologischen Anforderungen zu genügen, müsste erstens das Öffnen der Faserballen zu Faserflocken in möglichst kleine Flockengrössen resultieren, sollte zweitens die Drehzahl von Öffnerwalzen und die Intensität dieser Öffnerwalzen in Kombination mit Messer- oder Kardierelementen derart sein, dass Faserbeeinträchtigungen nur in tolerierbarem Masse entstehen.

Zur Lösung der genannten Aufgabe wird nun ein Verfahren mit den Merkmalen des Anspruches 1 bzw. eine Anlage mit den Merkmalen des Anspruches 37 vorgeschlagen.

Die durch die Erfindung erreichten Vorteile sind im wesentlichen darin zu sehen, dass die Reinigungsintensität den Erfordernissen angepasst werden kann, wodurch die Relationen zwischen der Reinheit eines Kardenbandes, der Faserbeeinträchtigung und der Leistung (in Meter/min) zur Herstellung dieses Kardenbandes in einer optimalen Beziehung zueinander stehen.

Im folgenden wird die Erfindung anhand lediglich Ausführungswege darstellenden Zeichnungen näher erläutert. Es zeigt:
- Figur 1: eine schematische Schaltungsanordnung für das erfindungsgemässe Betreiben von Reinigungsmaschinen in einer Spinnerei und
- Figur 2 und 3: je eine weitere Variante der Schaltungsanordnung in Figur 1.

Von einer Ballenabtragvorrichtung 1 werden Faserflocken von Faserballen 2 abgetragen und über einen Förderweg 3 einer ersten Reinigungsmaschine, beispielsweise einer Grobreinigungsmaschine 4, zugeführt. Im Förderweg kann die geförderte Flockenmenge per Zeiteinheit z.B. m³/h mittels einer Messvorrichtung 54 ermittelt werden. Diese Mengenmessung ist jedoch nicht auf dieses Beispiel eingeschränkt, es besteht auch die Möglichkeit, diese Menge in direkten Zusammenhang mit der Abtragvorrichtung 1 zu bringen oder diese Messung ganz wegzulassen und später beschriebene Vorratsdepots über jeder Reinigungsmaschine vorzusehen.

In dieser später noch beschriebenen Grobreinigungsmaschine 4 wird Schmutz ausgeschieden und die vorgereinigten und bereits in ihrer Grösse stark reduzierten Faserflocken über einen weiteren Förderweg 5 einer zweiten Reinigungsmaschine, beispielsweise Feinreinigungsmaschine 6 genannt, zugeführt und in einer gegenüber der ersten Maschine intensiveren Art gereinigt, um anschliessend über einen weiteren Förderweg 7 in eine Speisevorrichtung 8 gefördert zu werden.

Aus dieser Speisevorrichtung 8 gelangt eine Faserwatte 9 über eine Rutsche 10 in eine Karde 11.

Aus dieser Karde wird ein Kardenband 12 einer Kannenablage 13 übergeben.

Zu den einzelnen Vorrichtungen und Maschinen sei folgendes erwähnt:
Die Ballenabtragvorrichtung 1 ist eine Maschine, welche vom Anmelder mit dem Markennamen UNIFLOC weltweit vertrieben wird. Sie ist deshalb an sich bekannt, so dass nur die für das Verständnis der Erfindung wesentlichen Merkmale aufgeführt sind.

Eine solche Ballenabtragvorrichtung 1 umfasst mindestens eine rotierende Abtragfräswalze 14, welche beim Hin- und Herfahren gemäss den Pfeilen 15 Faserflocken aus der Oberfläche der Faserballen 2 abträgt und beispielsweise pneumatisch weiterfördert, in unserem Beispiel über den Förderweg 3.

Dabei entscheidet die Vorschubgeschwindigkeit in den Förderrichtungen 15 und deren Eindringtiefe an die Ballenoberfläche sowie die Umfangsgeschwindigkeit der Abtragfräswalze 14 nebst anderen unveränderlichen Parametern die Abtragleistung (in kg/h) und die Flockengrösse.

Die Grobreinigungsmaschine 4 umfasst eine Reinigungswalze 16, an welcher am Umfang Schlagstifte 17 befestigt sind. Diese Schlagstifte fördern die angelieferten Faserflocken in an sich bekannter Weise über Reinigungsstäbe 18, welche über einen Teil des Umfanges der Reinigungswalze 16 angeordnet sind. Diese Reinigungsstäbe sind in ihrer Lage derart verstellbar, dass dadurch die Reinigungsintensität veränderbar ist. Diese Veränderbarkeit ist schematisch mit der strichpunktierten Linie 19 dargestellt.

Im weiteren misst ein Helligkeitssensor oder ein Ultraschallsensor 20 die Helligkeit bzw. Schallreflexion als Mass für den Schmutzanteil des ausgeschiedenen Abganges, welcher durch die Reinigungsstäbe 18 ausgeschieden wurde und in einer Sammeltrimelle 21 gesammelt wird. Diese Sammeltrimelle ist zweiteilig, wobei der untere Teil 22 gegenüber dem oberen Teil 23 frei bewegbar und auf Druckmeßdose 24 abgestützt ist. Dadurch wird der untere Teil 22 zum Wiegebehälter für den vorgenannten Abgang. In vorgegebenen Zeitintervallen wird der Abgang über einen Saugtransport 55 abgesaugt. Während dieser Zeit wird die Gewichtsmessung des Abganges unterbrochen. Die Bestimmung der Abgangmenge kann auch indirekt über eine Volumenmessung pro Zeiteinheit mittels Lichtschranken unter Berücksichtigung der in Funktion des Schmutzanteils variablen Dichte erfolgen.

Die Feinreinigungsmaschine 6 umfasst eine Reinigungswalze 25, welche wahlweise mit Sägezahngarnituren oder anderen Garnituren versehen ist, um die zugeführten Faserflocken noch feiner aufzulösen, als dies in der vorgenannten Grobreinigungsmaschine geschah.

Dabei werden die Faserflocken der Reinigungswalze 25 mittels einer Speisewalze 26 und einer mit dieser zusammenwirkenden, um eine Schwenkachse 50 schwenkbare Speiseplatte 27 zugespeist. Die Funktionen einer solchen Einspeisung sind an sich bekannt und nicht weiter beschrieben, es sei jedoch erwähnt, dass die Speiseplatte 27 mit einer vorgegebenen Kraft in Richtung Speisewalze gedrückt wird und dass die Schwenkachse 50 um die Drehachse 51 der Speisewalze 26 in einem vorgegebenen Masse in den Pfeilrichtungen S und S.1 schwenkbar ist, was mit dem Radius R gekennzeichnet ist. Diese Schwenkbarkeit gibt die Möglichkeit, die Klemmlinie der eingespeisten Fasern zwischen der Speisewalze 26 und der Faserabgabekante 52 der Speiseplatte am Umfang der Speisewalze 26 zu verschieben, so dass kurze Fasern mit einer eher vorgeschobenen, in Faserförderrichtung gesehen, und lange Fasern mit einer eher zurückverschobenen Klemmlinie eingespeist werden. Durch diese Massnahme können im Gegensatz zu einer stationären Klemmlinie Faserkürzungen beim Einspeisen ganz vermieden werden.

Anstelle der federbelasteten Speiseplatte kann die Speisewalze gegen die Speiseplatte federbelastet bewegbar sein. Die Speiseplatte ist in einem solchen Falle in einer festen Bahn (nicht gezeigt) um eine gegebene Drehachse der Speisewalze schwenkbar angeordnet.

Die der Reinigungswalze zugeführten Faserflocken werden von dieser erfasst und an Reinigungselementen 28 vorbeigeführt, welche um einen Teil des Umfanges der Reinigungswalze 25 angeordnet sind.

Diese Reinigungselemente können Kardierelemente sein oder Messer mit und ohne Leitbleche zwischen den Messern etc.

Diese Reinigungselemente sind jedoch derart gestaltet, dass ihre Reinigungsintensität veränderbar ist. Diese Veränderbarkeit ist schematisch mit der strichpunktierten Linie 29 dargestellt.

In analoger Weise zur Grobreinigungsmaschine 5 umfasst auch die Feinreinigungsmaschine 6 in ihrem unteren Teil eine in einen oberen Teil 23.1 und unteren Teil 22.1 unterteilte Trimelle 21.1 zum Auffangen des Abgangproduktes, wobei auch diese Trimelle 21.1 in beschriebener Weise auf Druckmessdosen 24.1 abgestützt ist. Ebenso wird die Helligkeit durch einen Helligkeitssensor 20.1 gemessen und der Abgang durch einen Saugtransport 55.1 abgesaugt. Sinngemäss kann auch hier ein Ultraschallsensor anstelle des Helligkeitssensors bzw. die Volumenmessung anstelle der Gewichtsmessung treten.

Mit dem mit 30 gekennzeichneten, mit strichpunktierten Linien gezeichneten Rechteck soll dargestellt werden, dass auch noch weitere Reinigungsmaschinen oder Maschinen mit Reinigungsfunktionen analog oder ähnlich der Feinreinigungsmaschine 6 vorhanden sein könnten, womit gesagt sein soll, dass die Erfindung nicht auf die in der Figur gezeigte Maschinenkombination eingeschränkt ist.

Die Speisevorrichtung 8 umfasst einen Einspeiseschacht 31 sowie zwei Speisewalzen 32, welche die Faserflocken einer Auflösewalze 33 zuführen, mittels welcher die Faserflocken noch zusätzlich verkleinert, d.h. weiter aufgelöst werden.

Diese weiter d.h. feiner aufgelösten Faserflocken fallen in einen unteren Speiseschacht 34 und werden anschliessend durch zwei Speisewalzen 35 ausgetragen und zwischen einer Anpresswalze 36 und einer der beiden Speisewalzen 35 zu der bereits genannten Watte 9 gepresst, die anschliessend auf der Rutsche 10 gegen eine Speisewalze 37 der Karde 11 geführt wird.

Die Faserwatte 9 wird im weiteren in an sich bekannter Weise von der Speisewalze 37 einer mit einer Zahngarnitur versehenen Briseurwalze 39 zugeführt, mittels welcher die Faserwatte 9 in ein dünnes Faservlies aufgelöst und der Tambourwalze 40 zugeführt wird.

Der Kardiervorgang ist an sich bekannt und soll hier nicht weiter erwähnt werden, hingegen sei erwähnt, dass die Briseurwalze 39 an einem Teil ihres Umfanges Reinigungselemente 41 aufweisen kann, deren Intensität einstellbar ist. Die Einstellbarkeit dieser Reinigungselemente 41 ist schematisch mit der strichpunktierten Linie 42 dargestellt.

Beim Reinigungsabgang dieser Reinigungselemente 41 handelt es sich um einen feineren Abgang als demjenigen der Feinreinigungsmaschine, d.h. dass auch die Reinigungsintensität entsprechend angepasst ist.

Für das Auffangen und Messen dieses Reinigungsabganges ist eine auf Druckmessdosen 58 abgestützte Wiegeschale 59 vorgesehen, welche an einen Saugtransport 60 angeschlossen ist. Der Anteil an eigentlichem Schmutz im Abgang wird mittels Helligkeitssensor 20.2 oder einem entsprechenden Ultraschallsensor gemessen und analog zur Absaugung 55 resp. 55.1 periodisch abgesaugt.

Das auf der Tambourwalze 40 aufliegende Vlies wird von einer Dofferwalze 43 übernommen und zwischen nachfolgenden Walzen und einem Vliesverdichter 44 zum genannten Kardenband 12 verdichtet. Dieses Kardenband 12 wird weiter in einem Messtrichter 46 auf die Feinheit (Micronaire) der Fasern des Kardenbandes 46 geprüft. Anschliessend an diesen Messtrichter 46 gibt ein Messrollenpaar 47 die Faserbandmenge pro Zeiteinheit (Meter/min) als später noch beschriebenes Signal S.47 ab.

Letztlich wird das Kardenband 12 vor dem Eingeben in die Kannenablage 13 noch mittels eines Farbsensors 48 auf dessen Farbe geprüft.

Die genannte Optimierung geschieht mit Hilfe einer Microcomputersteuerung 53. In diese Steuerung werden die genannten Ausgangsdaten, d.h. Fasereigenschaften, wie Stapel = St, Micronaire = Faserfeinheit = M, Festigkeit = F, Dehnung = D sowie der gemessene oder begutachtete Anteil an Grobschmutz = GR und Feinschmutz = FR entweder pro Faserballe oder als ausserhalb der Steuerung gerechneter Mittelwert der gesamten Ballenvorlage eingegeben.

Werden die Ausgangsdaten pro Faserballen eingegeben, so rechnet die Steuerung den Mittelwert selbst aus. Im weiteren kann auch der Reinigungsgrad = RG des Produktes, der Durchsatz resp. die Leistung = L (kg/h) des Produktes und die mutmaßliche Faserbeeinträchtigung = FB eingegeben werden. Für diese drei Variablen besteht für jede die Möglichkeit, eine Priorität gegenüber den beiden anderen Variablen einzugeben. Es können aber auch für zwei Variable gemeinsam eine Priorität gegenüber der dritten Variablen eingegeben werden.

Die genannte Priorität wird durch Eingabe (nicht gezeigt) in die Steuerung festgelegt. In der Regel wird die gewünschte Leistung und der gewünschte Reinigungsgrad je mit Priorität eingegeben, so dass der Rechner aufgrund der eingegebenen Ausgangsdaten und der eingegebenen Schmutzanteile einerseits die Angaben für die Einstellung der genannten Arbeitselemente errechnet und anzeigt und/oder automatisch einstellt und andererseits die daraus errechnete mutmaßliche Faserbeeinträchtigung anzeigt.

Das Bedienungspersonal hat dann die Möglichkeit, diesen Wert zu akzeptieren oder wenn nicht, eine Korrektur entweder im Wert des Reinigungsgrades oder im Wert der Leistung vorzunehmen, was zur Folge hat, dass der Rechner jeweils sofort und bei neuer Einstellung der Arbeitselemente den neuen Wert der mutmaßliche Faserbeeinträchtigung rechnet. Dies kann wiederholt werden, bis die drei Variablen akzeptierbare Werte anzeigen. Dies gilt für eine fest gegebene Faserballenvorlage mit den daraus errechneten Mittelwerten der genannten Ausgangsdaten. Der Entscheid, ob die Werte der drei Variablen akzeptierbar sind oder nicht, hängt von der zu produzierenden Garnart resp. der Verwendungsart des Garnes ab.

In einer Variante wird der Rechner zusätzlich durch Eingabe der Verwendung des Garnes programmiert. Diese Eingabe (nicht gezeigt) wird mit erster Priorität eingegeben, wodurch der Reinigungsgrad und die Faserbeeinträchtigung im wesentlichen gegeben sind, so dass bei gegebenen Ausgangsdaten und gegebenen Schmutzanteilen die daraus errechnete Leistung akzeptiert werden muss.

In einer weiteren Variante wird die Faserballenvorlage durch Auswahl anderer Ballenprovenienzen so lange angepasst, bis aufgrund neuer Ausgangsdaten die drei Variablen sich in den tolerierten Bereichen befinden.

Dies kann in einem Falle durch neues Errechnen des genannten Mittelwertes der einzelnen Ausgangsdaten und Eingabe dieser Ausgangsdaten in den Rechner geschehen.

Im anderen Falle, als weitere Variante, wird der Rechner derart vorgesehen, dass die Ausgangsdaten jeder Ballenprovenienz aus einer Auswahl von Ballenprovenienzen in den Rechner gegeben wird und der Rechner durch Eingabe entweder des Reinigungsgrades der Leistung und der tolerierten Faserbeeinträchtigung oder der Verwendung des Garnes und der Leistung die Auswahl der Ballenprovenienzen selbst vornimmt. Diese Eingaben der Ausgangsdaten erfolgen per Provenienz an später beschriebene Tastaturen.

Was solche, in verschiedenen Variationen abstufbare Ballenprovenienzen betrifft, sei auf EP-A-0 362 538 des Anmelders hingewiesen.

Eine weitere zusätzliche Variante besteht in der Eingabe der Kosten (nicht gezeigt) der einzelnen in der Faserballenvorlage befindlichen Faserballen-Provenienzen sowie einer vorgegebenen Wertangabe für das zu produzierende Garn, um entweder bei vergrösserter Toleranz bezüglich Reinheitsgrad und Faserbeeinträchtigung die Gewinnmarge innerhalb eines vorgegebenen Bereiches einzuhalten oder bei normaler Toleranz bezüglich Reinheitsgrad und Faserbeeinträchtigung die Gewinnmarge zu akzeptieren.

Dies setzt jedoch voraus, dass neue Prioritäten bezüglich Gewinnmarge, Reinheitsgrad und Faserbeeinträchtigung gesetzt werden müssen, da dies entsprechende Entscheidungen des Betriebspersonales erfordert.

Die Eingabe der Ausgangsdaten, der Anteil der Schmutzarten, des Reinigungsgrades, der Durchsatzmenge und der mutmasslichen Faserbeeinträchtigung geschieht über entsprechend geeignete Digital-Tastaturen oder Analog-Schieber (z.B. Potentiometer), die lediglich schematisch dargestellt sind und in der Figur mit den Buchstaben St, M, F, D, GR, FR, RG, L und FB gekennzeichnet sind. Diese Eingaben werden über die Eingangssignale st, m, f, d, gr, fr, rg, l und fb in die Steuerung eingegeben. Dabei werden die Eingaben der Signale rg, l und fb an den Anzeigen A.RG, A.L und A.FB derart angezeigt, dass beispielsweise die Leistung L in kg/h, der Reinigungsgrad RG in Prozenten und die mutmassliche Faserbeeinträchtigung, welche sich praktisch in einer Faserverkürzung auswirkt, in Prozenten der Stapellänge St angegeben werden.

Aus diesen letztgenannten Daten rechnet der Rechner (Microcomputer) die Einstellungswerte für die Arbeitselemente und zeigt diese Einstellungswerte jeweils an den entsprechenden Anzeigen an.

In der einfacheren Variante veranlasst das Betriebspersonal die Einstellung der Arbeitselemente, während in der "automatischen Variante" diese Einstellung durch den Rechner veranlasst wird.

Der folgende Beschreibungsteil betrifft die "automatische Variante":
Für die Ballenabtragvorrichtung 1 gibt der Rechner 53 ein Ausgangssignal S.14 ab, welches die Drehzahl der Abtragsfräswalze 14 bestimmt. Diese Drehzahl wird mit der Anzeige A.14 angezeigt. Ein weiteres Signal S.15 bestimmt die Vorschubgeschwindigkeit in den Vorschubrichtungen 15 und zeigt diese Vorschubgeschwindigkeit beispielsweise in Meter/min an der Anzeige A.15 an. Ein drittes Signal S.61 bestimmt die spezifische Eindringtiefe der Walze 14. Unter spezifischer Eindringtiefe wird die Eindringtiefe beim Beginn des Abtragens verstanden, da während des Abtragens die Eindringtiefe infolge der sich verändernden Dichte der Faserballen je nach Resthöhe der Faserballen aufgrund einer maschineneigenen Steuerung verändert wird. Eine solche Steuerung ist in EP-B- 193 647 veröffentlicht. Es versteht sich, dass bei einer genannten Variablen und/oder automatischen Auswahl der Ballenprovenienzen durch den Rechner die spezifische Eindringtiefe pro Ballenprovenienz vom Rechner abgegeben wird.

Für die Grobreinigungsmaschine 4 gibt der Rechner 53 ein Signal S.16 ab, welches die Drehzahl der Reinigungswalze 16 beeinflusst und an einer Anzeige A.16 angezeigt wird, während ein Signal S.19 die Einstellung der Reinigungsstäbe 18 verursacht und diese Einstellung beispielsweise mit einem charakteristischen Winkel (nicht gezeigt) an der Anzeige A.19 anzeigt.

Die vom Helligkeitssensor 20 gemessene Helligkeit des ausgeschiedenen Abfalles wird als Signal S.20 in die Steuerung 53 eingegeben und an einer Anzeige A.20 angezeigt. Ebenso wird das durch die Druckmessdosen 24 festgestellte Gewicht mittels eines Signales S.24 in die Steuerung 53 eingegeben und an einer Anzeige A.24 angezeigt. Die Messung geschieht dabei während vorgegebenen Zeitintervallen, so dass das angezeigte Gewicht eine Summierung des anfallenden Abganges in diesem Zeitintervall ist.

Gleiches geschieht in der Feinreinigungsmaschine 6, indem der Rechner die Werte für die Drehzahl der Reinigungswalze 25 an einer Anzeige A.25 anzeigt und mittels eines Signales S.25 die entsprechende Drehzahl verursacht, während die Einstellung der Reinigungselemente 28 mittels einer Anzeige A.29 angezeigt und mittels des Signales S.29 eingestellt wird. Dabei hängt die Anzeige A.29 von der Art des Reinigungselementes 28 ab. Beispielsweise kann bei Reinigungselementen mit einstellbarer Intensität die prozentuale Intensität angezeigt werden.

Das Helligkeitsmessgerät 20.1 gibt ein der Helligkeit des ausgeschiedenen Abfalles entsprechendes Signal S.20.1 in die Steuerung 53, das an einer Anzeige A.20.1 ebenso angezeigt wird wie ein Signal S.24.1, welches an einer Anzeige A.24.1 angezeigt wird und das Gewichtssignal der Druckmessdosen 24.1 ist. In analoger Weise zur Grobreinigungsmaschine 4 wird der Abgang der Feinreinigungsmaschine 6 ebenfalls über ein Zeitintervall im Wiegebehälter 22.1 gesammelt und als Gewichtssignal über das vorerwähnte Signal S.24.1 in die Steuerung eingegeben.

Diese Maschine weist ein weiteres Signal S.50 auf, welches von der Steuerung 53 abgegeben wird und für die richtige Stellung der Schwenkachse 50 entsprechend der Stapellänge der zu verarbeitenden Fasern sorgt.

Die Drehzahl der Auflösewalze 33 in der Speisevorrichtung 8 kann mit Hilfe des Signales S.33 von der Steuerung 53 her gesteuert werden, was jedoch in diesem Falle als fakultativ mit der gestrichelten Linie angedeutet ist.

Die Leistung der gesamten Anlage wird primär von der Leistung der Karde 11 diktiert, und zwar von der Drehzahl der Speisewalze 37. Diese Leistung wird, wie bereits erwähnt, entweder von der Eingabe L mittels des Signales 1 in die Steuerung eingegeben und an der Anzeige A.L angezeigt und mittels eines Signales S.37 verursacht oder gemäss früher erwähnter Zuteilung der Prioritäten je nach zugeteilten Prioritäten und entsprechender Rechnung lediglich angezeigt und entsprechend eingestellt, d.h. mittels des Signales S.37 automatisch verursacht.

Eine weitere Kontrolle der Leistung der Anlage kann durch die Mengenmessvorrichtung 54 im Förderweg 3 erfolgen, welche die von der Ballenabtragvorrichtung 1 abgetragene Flockenmenge pro Zeiteinheit ermittelt und mittels eines Signales S.54 in die Steuerung eingibt und an einer Anzeige A.54 anzeigt.

Diese Leistungsüberwachung mit Hilfe der Karde und der Messvorrichtung 54 ist, kombiniert mit der Überwachung des ausgeschiedenen Abganges an den Reinigungsmaschinen 4 und 6, unerlässlich, wenn das in der Anlage von Maschine zu Maschine transportierte Produkt ohne Depotbehälter oberhalb der Reinigungsmaschinen arbeitet. Arbeiten, als Variante, die Reinigungsmaschinen im Stop/go-Betrieb, so werden Depotbehälter oberhalb der Reinigungsmaschinen vorgesehen.

Die Leistungsüberwachung mittels der Messvorrichtung 54 ist jedoch auch im letztgenannten Falle vorteilhaft, weil dadurch die Stoppzeiten im Stop/go-Betrieb möglichst kurz gehalten werden können.

Vorgenannte Depotbehälter können unter Weglassung der Anpresswalze 36 der Speisevorrichtung 8 entsprechen. Der Stop/go-Betrieb wird mittels der Lichtschranken 56 und 57 gesteuert, welche das Niveau der Faserflocken im unteren Schacht 34 abtasten und dabei die im Flockenlauf vorangehende Maschine beim Niveau der Lichtschranke 56 ausschaltet und beim Niveau der Lichtschranke 57 wieder einschaltet. Es versteht sich, dass je genauer die Leistungsüberwachung mittels der Messvorrichtung 54 und der Abfallüberwachung mittels der Druckmessdosen 24 resp. 24.1 resp. 58 durchgeführt wird, um so weniger häufig schalten die Reinigungsmaschinen ein und aus.

Die Resultate der Lichtschranken 56 und 57 werden mittels Signale S.56 und S.57 in die Steuerung 53 eingegeben, mit unterbrochenen gestrichelten Linien gezeigt, ohne jedoch eine entsprechende Anzeige, weshalb diese gestrichelten Linien nicht bis zur Steuerung 53 geführt sind.

Eine weitere überwachte Möglichkeit, die zu verarbeitenden Fasern zu reinigen, besteht in der Karde mittels der Reinigungselemente 41, welche, wie bereits erwähnt, in ihrer Reinigungsintensität verstellbar sind, und diese Verstellbarkeit schematisch mit der strichpunktierten Linie 42 angedeutet ist.

Diese Reinigungsintensität der Reinigungselemente 41 wird von der Steuerung 53 über ein Signal S.42 an die Reinigungselemente 41 übermittelt. Die vom Sensor 20.2 gemessene Helligkeit des Abganges wird mittels des Signales S.20.2 und das von den Druckmessdosen 58 gemessene Gewicht mittels des Signales S.58 in die Steuerung eingegeben und von dieser mit der Anzeige A.20.2 resp. A.58 angezeigt.

Die Leistung der Karde wird nebst der genannten Speisewalze 37 ebenfalls durch die Dofferwalze 43 gegeben, weshalb die Drehzahl dieser Walze mittels eines Signales S.43 von der Steuerung 53 kontrolliert und in einer Anzeige A.43 angezeigt wird.

Am Ausgang der Karde geht die Feinheit der Fasern im Faserband als Signal S.46 des Messtrichters 46 mit einer entsprechenden Anzeige A.46 in die Steuerung 53 ein. Diese Messung ist eine Kontrolle der zutreffenden Faserballenvorlage, das heisst der richtigen Kombination der Faserballenprovenienzen.

Die eigentliche Kardenbandleistung (Meter/h) wird mit Hilfe des Messrollenpaares 47 gemessen, dessen Signal S.47 mit der Anzeige A.47 in die Steuerung 53 eingeht. Die Differenz zwischen der von der Speisewalze 37, entsprechend ihrer Drehzahl, eingespeisten Menge und der von dem Messrollenpaar 47 festgestellten Menge, ist der von der Karde ausgeschiedene Schmutz- und Kurzfaseranteil.

Eine weitere Kontrolle der gesamten Mischung der Ballenprovenienzen und des Öffnungs- und Reinigungsablaufes geschieht mit der Helligkeitskontrolle des Farbsensors 48, welcher das Kardenband 12 auf dessen Farbe und/oder Helligkeit abtastet und dies mittels eines Signales S.48 in die Steuerung eingibt und mit einer Anzeige A.48 anzeigt. Diese Kontrolle betrifft nicht den Reinigungseffekt der vorangehenden Maschinen, sondern die Grundfarbe der Fasern, d.h. die richtige Zusammenstellung der Faserballenvorlage. Stimmt der Farbton in dieser Kontrolle nicht, wird bei nichtautomatischer Wahl der Ballenvorlage ein Alarm für das Betriebspersonal abgegeben, im andern Falle bestimmt der Rechner die veränderte Ballenvorlage. Diese Kontrolle ist erst an dieser Stelle möglich, da sie in früheren Durchgängen des noch nicht vollständig gereinigten Fasermateriales infolge Restverschmutzung verfälscht würde.

Letztlich kann für die genannte Optimierung auch die Temperatur und die Feuchtigkeit des Raumes für die Rechnung in Betracht gezogen und mit den Anzeigen A.T. resp. A.Fe angezeigt werden.

Die Figur 2 zeigt gegenüber der Figur 1 insofern eine Variante, als die Faserballen mit den Provenienzen A, B, C, D und E gekennzeichnet sind und zwischen den Faserballen ein später beschriebener vorgegebener Abstand Z vorgesehen ist.

Die von den einzelnen Faserballen ( = Provenienzen) durch die Ballenabtragvorrichtung 1 abgetragenen Faserflocken gelangen über den Förderweg 3 in die Grobreinigungsmaschine 4 und aus dieser über einen Förderweg 5.1 in einzelne Komponentendepots 63, und zwar pro Provenienz ein Depot, weshalb die Depots mit denselben Buchstaben gekennzeichnet sind wie die Faserballen. Auch wenn mehrere Ballen 2 gleicher Provenienz vorhanden und nebeneinander angeordnet sind, ist es vorteilhaft, pro Ballen 2 ein Depot 63 zu haben, um eine homogenere Mischung zu erhalten.

Im Förderweg 5.1 sind Abzweigungen 62 vorgesehen, so dass die Komponentendepots 63 zum Füllen direkt angesteuert werden können. Solche Abzweigungen können, falls es sich um einen pneumatischen Transport handelt, sogenannte Rohrweichen sein.

Jedes Komponentendepot 63 weist ein Austragwalzenpaar 64 auf, mittels welchen die sich im Depot befindenden Faserflocken ausgetragen und auf ein Förderband 65 gegeben werden. Auf diesem Förderband 65 werden die Faserflocken aus allen Komponentendepots 63 als aufeinanderliegende Schichten, wie dies aus Figur 2 ersichtlich ist, gesammelt und gegen ein Verdichtungselement 66, beispielsweise ein kleines Förderband, gefördert, mittels welchem das Förderband 65 die gesamte Faserschicht einem Auflöseelement 67 mit einer auflösewalze 68 zuführt. Mit Hilfe dieses Auflöseelementes und eines eingesaugten Luftstromes 69 werden die Flocken in einem Förderweg 70 in die Feinreinigungsmaschine 6 gefördert.

In einer Variante, in welcher die Feinreinigungsmaschine sich direkt unterhalb des Förderbandes 66 befindet (nicht gezeigt), kann die Schicht direkt in die Feinreinigungsmaschine 6 gegeben werden.

Die Steuerung 53.1 beinhaltet für das Rechnen denselben Microcomputer wie die Steuerung 53, weist jedoch zusätzlich die Möglichkeit auf, dass die naturgegebenen Ausgangsdaten der Fasern pro Provenienz in die Steuerung eingegeben werden, so dass der Rechner die Einstellung der Arbeitselemente der Grobreinigungsmaschine 4 pro Provenienz einstellt.

Um Zeit für diese Einstellung der Arbeitselemente an der Grobreinigungsmaschine 4 zu erhalten, ohne dass die Ballenabtragvorrichtung 1 zwischen den einzelnen Provenienzen stillgesetzt werden muss, hat der Abstand Z eine entsprechend vorgegebene Grösse. Diese Umstellung der Arbeitselemente kann entweder nur in einer Verschieberichtung 15 der Ballenabtragvorrichtung 1 oder in beiden Verschieberichtungen geschehen, und zwar je nachdem ob nur in einer oder in beiden Richtungen 15 abgetragen wird.

Die Messvorichtung 54 zur Überwachung der Abtragleistung der Ballenabtragvorrichtung 1 hat dieselbe Funktion wie in der Anordnung von Figur 1, da die Fotozellen 56 und 57 in den Depots 63 lediglich zur Sicherheit vorgesehen sind, um Störungen in der Zufuhr oder in der Zufuhrleistung zu melden. Die Fotozellen 56 und 57 sind deshalb ebenfalls mit der Steuerung 53.1 verbunden (nicht gezeigt).

Es versteht sich auch, dass die Austragsleistung der Austragwalzen 64 sowie die Förderleistung der Förderbänder 65 und 66 sowie die Drehzahl der Auflösewalze 68 von der Steuerung 53.1 gesteuert werden.

Die übrigen nicht nochmals erwähnten Elemente mit denselben Bezugszeichen wie in Figur 1 funktionieren auf dieselbe Weise.

Der Vorteil dieser Variante besteht darin, dass die einzelnen Provenienzen unterschiedlich gereinigt werden können und dass eine homogenere Mischung der einzelnen Faserprovenienzen entsteht.

Die Figur 3 zeigt insofern eine Variante gegenüber der Figur 2, als die einzelnen Provenienzen auch noch durch die Feinreinigungsmaschine gereinigt werden, bevor sie in die Komponentendepots 63 gefördert werden. Dementsprechend werden die Faserflocken von der Feinreinigungsmaschine 6 mittels eines Förderweges 7.1 über die Abzweigungen 62 in die Komponentendepots 63 gefördert. Nach dem Mischen der Provenienzen werden die Faserflocken anschliessend an das Auflöseelement 67 mittels eines Förderweges 70 der Speisevorrichtung 8 zugeführt.

Die Steuerung ist in dieser Variante entsprechend mit 53.2 gekennzeichnet.

Die übrigen nicht nochmals erwähnten Elemente mit denselben Bezugszeichen wie in Figur 2 funktionieren auf dieselbe Weise.

Der Vorteil dieser Variante besteht in der Möglichkeit, die Faserflocken der einzelnen Provenienzen durch die Grob- wie auch durch die Feinreinigungsmaschine reinigen zu lassen, bevor eine Mischung der einzelnen Provenienzen zusammengestellt wird.

Es versteht sich, dass, wie bereits früher erwähnt, falls auf weitere Provenienzen zurückgegriffen werden muss, um die Ansprüche der herzustellenden Garne zu erfüllen, dass dann die Steuerung und die Anlage mit der entsprechenden Anzahl Möglichkeiten in bezug auf Faserabtragung und Fasermischung ergänzt wird.

Letztlich sei noch erwähnt, dass diese Art Steuerung nicht auf die Verwendung einer Gesamtanlage eingeschränkt ist, sondern dass einzelne Maschinen, welche in der Spinnerei Arbeitselemente für die Veränderung des Produktes und Kontrollelemente für die Kontrolle der Veränderung aufweisen, mit demselben System gesteuert werden können.

In Figur 2 ist ausserdem noch mit den strichpunktierten Linien 72 und 73 angedeutet, dass das Produkt der Ballenabtragvorrichtung 1 zuerst in die Komponentendepots 63 gefördert werden kann, um dann als Mischung in die Grobreinigungsmaschine 4 zu gelangen.

## Patentansprüche

1. Verfahren zur Optimierung der Reinigung von Baumwolle in mindestens einer Maschine einer Spinnerei, wobei Baumwolle mindestens einer Provenienz zu einem Produkt mit Bezug auf Durchsatzmenge, Reinigungsgrad (oder auch Restschmutzgehalt) und Faserbeeinträchtigung verarbeitet werden,
dadurch gekennzeichnet, dass
- einerseits die Fasereigenschaften und Anteile der verschiedenen Schmutzarten, die von der Herkunft der Baumwolle (auch Provenienz genannt) vorgegeben sind, als Ausgangsdaten in eine Steuerung eingegeben werden, und
- anderseits der Reinigungsgrad (oder auch Restschmutzgehalt) und/oder die Durchsatzmenge (in m/min. bzw. kg/h) und/oder die mutmassliche Faserbeeinträchtigung des Produktes in Abhängigkeit von den an das Produkt gestellten Anforderungen in die Steuerung eingegeben werden, aus welchen Eingaben Maschineneinstelldaten gewonnen werden, aufgrund welchen einstellbare, den Öffnungs- und Reinigungsgrad an der (oder den) entsprechenden Maschinen (4,6,11) bewirkende Arbeitselemente derart eingestellt werden, dass damit der genannte gewünschte Reinigungsgrad (oder auch Restschmutzgehalt) und/oder die Durchsatzmenge des Produktes und/oder die mutmassliche Faserbeeinträchtigung im Produkt erreicht wird.

2. Verfahren nach Anspruch 1,
dadurch gekennzeichnet, dass die Ausgangsdaten eine vorgegebene Anzahl unterschiedlicher, jedoch für das Auflösen zusammengefasster Provenienzen oder Provenienzgruppen betreffen und, dass das Produkt eine Mischung der aufgelösten und zu einer Einheit zusammengeführten Provenienzen oder Provenienzgruppen betrifft.

3. Verfahren nach Anspruch 1,
dadurch gekennzeichnet, dass die Ausgangsdaten eine vorgegebene Anzahl unterschiedlicher, für das Auflösen einzeln genommener Provenienzen oder Provenienzgruppen betreffen, dass das Produkt jedoch eine Mischung der aufgelösten und zu einer Einheit zusammengeführten Provenienzen oder Provenienzgruppen betrifft.

4. Verfahren nach Anspruch 1,
dadurch gekennzeichnet, dass es sich bei den genannten Fasereigenschaften und Anteilen der Schmutzarten um einzelne, in Gruppen zusammengefasste oder alle der folgenden Eigenschaften handelt:
a) sog. mittlere Stapellänge der Fasern,
b) Faserfeinheit,
c) Faserfestigkeit,
d) Faserdehnung,
e) Farbe,
f) feiner Schmutzanteil und
g) grober Schmutzanteil.

5. Verfahren nach Anspruch 1,
dadurch gekennzeichnet, dass weitere Ausgangsdaten den Feuchtigkeitsgrad der zu verarbeitenden Fasern betreffen.

6. Verfahren nach Anspruch 1,
dadurch gekennzeichnet, dass weitere Ausgangsdaten den Feuchtigkeitsgehalt der Umgebungsluft der Verarbeitungsmaschinen betreffen.

7. Verfahren nach Anspruch 1,
dadurch gekennzeichnet, dass weitere Ausgangsdaten die Temperatur der Umgebungsluft der Fasern betreffen.

8. Verfahren nach Anspruch 2,
dadurch gekennzeichnet, dass die Fasereigenschaften als mittlere Grösse der zusammengefassten Provenienzen oder Provenienzgruppen der gesamten Ballenvorlage eingegeben werden.

9. Verfahren nach Anspruch 3,
dadurch gekennzeichnet, dass die Fasereigenschaften je als einzelne Grössen der für das Auflösen einzeln genommener Provenienzen oder Provenienzgruppen eingegeben werden.

10. Verfahren nach Anspruch 1,
dadurch gekennzeichnet, dass die genannte Maschine eine Ballenabtragvorrichtung ist, und dass ein genanntes Arbeitselement mindestens eine rotierende Abtragfräswalze (14) dieser Ballenabtragvorrichtung (1) ist und, dass die Maschineneinstelldaten die Drehzahl der Abtragfräswalze (14) und/oder die Eindringtiefe der Abtragfräswalze in die Ballenoberfläche betrifft.

11. Verfahren nach Anspruch 1,
dadurch gekennzeichnet, dass die genannte Maschine eine Grobreinigungsmaschine und/oder eine Feinreinigungsmaschine ist und, dass das einstellbare Arbeitselement die drehzahlgeregelte Reinigungswalze (16;25) einer Grobreinigungsmaschine (4) und/oder einer Feinreinigungsmaschine (6) ist.

12. Verfahren nach Anspruch 11,
dadurch gekennzeichnet, dass ein weiteres einstellbares Arbeitselement der Grobreinigungsmaschine (4) Reinigungsstäbe (18) sind und deren Reinigungsintensität eingestellt wird.

13. Verfahren nach Anspruch 11,
dadurch gekennzeichnet, dass mindestens ein weiteres einstellbares Arbeitselement an einer Feinreinigungsmaschine (6) mindestens ein Messer und/oder mindestens ein Kardierelement (28) ist, deren Reinigungsintensität eingestellt wird.

14. Verfahren nach Anspruch 1,
dadurch gekennzeichnet, dass die genannte Maschine eine einzelne, Komponentendepots (63) umfassende Mischeinheit ist, und die Arbeitselemente in der Drehzahl variabel angetriebene Austragwalzen (64) sind, deren Einstellbarkeit die Austragleistung der Austragwalzen betrifft, sowie ein in der Geschwindigkeit variables Förderband (65) ist, dessen Einstellbarkeit die Förderleistung des Förderbandes (65) betrifft, und eine am Ausgang des Förderbandes (65) vorgesehene, in der Drehzahl variable Auflösewalze (68) ist, deren Einstellbarkeit diese Drehzahl betrifft.

15. Verfahren nach Anspruch 1,
dadurch gekennzeichnet, dass die mutmassliche Faserbeeinträchtigung der zu reinigenden Baumwollfasern angezeigt wird.

16. Verfahren nach Anspruch 1,
dadurch gekennzeichnet, dass die genannte Maschine eine Karde (11) ist und das einstellbare Arbeitselement mindestens ein Messer und/oder mindestens ein Kardierelement (41) an einem Teilumfang der Briseurwalze (39) (auch Auflösewalze genannt) der Karde (11) ist, wobei die Reinigungsintensität des Messers und/oder des Kardierelementes eingestellt wird.

17. Verfahren nach Anspruch 1,
dadurch gekennzeichnet, dass die genannte Maschine eine Karde (11) ist und, dass das Arbeitselement einerseits die Speisewalze (37) am Eingang der Karde (11) und andererseits die Dofferwalze (43) am Ausgang der Karde (11) ist und die Einstellbarkeit die Drehzahl dieser Walzen betrifft.

18. Verfahren nach Anspruch 1,
dadurch gekennzeichnet, dass der Reinigungsgrad und die Durchsatzmenge eingegeben und die Faserbeeinträchtigung angezeigt wird.

19. Verfahren nach Anspruch 18,
dadurch gekennzeichnet, dass der gewünschte Reinigungsgrad, die gewünschte Durchsatzmenge und die mutmassliche Faserbeeinträchtigung je für sich oder gemeinsam mit einem der beiden anderen Variablen in die Steuerung eingegeben werden, wobei für einen oder zwei der eingegebenen Variablen eine Priorität gegenüber dem oder den anderen Variablen gesetzt wird, und dass daraus der oder die Werte der Variablen ohne oder von kleinerer Priorität errechnet und angezeigt werden, und gegebenenfalls mindestens einer der Werte der Variablen mit einer Priorität korrigiert und neu eingegeben werden, bis ein akzeptabler Wert erreicht wird.

20. Verfahren nach Anspruch 1,
dadurch gekennzeichnet, dass die Steuerung die erforderliche Einstellung der Arbeitselemente anzeigt.

21. Verfahren nach Anspruch 20,
dadurch gekennzeichnet, dass die einstellbaren Arbeitselemente aufgrund der Einstellungsanzeige manuell eingestellt werden.

22. Verfahren nach Anspruch 1,
dadurch gekennzeichnet, dass die einstellbaren Arbeitselemente automatisch aufgrund der Einstellungsanzeige eingestellt werden.

23. Verfahren nach Anspruch 1,
dadurch gekennzeichnet, dass die Steuerung derart ausgelegt ist, dass sie die Auswahl der Ballenprovenienzen selbst vornimmt in Abhängigkeit von den in die Steuerung eingegebenen Werten der Durchsatzmenge, des Restschmutzgehaltes und der Faserbeeinträchtigung.

24. Verfahren nach Anspruch 1,
dadurch gekennzeichnet, dass die Optimierung nur eine einzelne Maschine in der Spinnerei betrifft, welche Arbeitselemente für die Verarbeitung zu einem Produkt und Kontrollelemente zur Kontrolle des Produktes aufweist.

25. Verfahren nach Anspruch 1,
dadurch gekennzeichnet, dass die Optimierung auf Maschinen im Bereich von der Ballenöffnerei (1) bis und mit der Karde (11) anwendbar ist.

26. Verfahren nach den Ansprüchen 2 oder 3,
dadurch gekennzeichnet, dass die von den Faserballen (2) abgetragenen Faserflocken zuerst gemischt und dann gereinigt werden.

27. Verfahren nach Anspruch 3,
dadurch gekennzeichnet, dass die Reinigungsmaschinen eine Grobreinigungs-(4) und eine Feinreinigungsmaschine (6) umfassen und dass die Faserflocken nach der Grobreinigungsmaschine gemischt und dann der Feinreinigungsmaschine übergeben werden.

28. Verfahren nach Anspruch 3,
dadurch gekennzeichnet, dass die Reinigungsmaschinen eine Grobreinigungs- (4) und eine Feinreinigungsmaschine (6) umfassen und, dass die Faserflocken nach der Feinreinigungsmaschine (6) gemischt werden und dann an die Speisevorrichtung (8) der Karde (11) übergeben werden.

29. Verfahren nach Anspruch 1,
dadurch gekennzeichnet, dass als zusätzliche Ausgangsdaten eine Kostenangabe der einzelnen in der Faserballenvorlage befindlichen Faserballenprovenienzen sowie eine vorgegebene Wertangabe für das herzustellende Produkt eingegeben werden.

30. Verfahren nach Anspruch 1,
dadurch gekennzeichnet, dass das Resultat der Arbeitselemente durch eine entsprechende Sensorik überprüft wird und das Resultat zur Verarbeitung in die Steuerung eingegeben wird.

31. Verfahren nach Anspruch 30,
dadurch gekennzeichnet, dass die Summe aller Resultate der Arbeitselemente mit einem Sollwert verglichen wird und, falls der Istwert ausserhalb einer vorgegebenen Toleranz des Sollwertes liegt, dies als Alarm dem Betriebspersonal bekannt gegeben wird.

32. Vorrichtung zur Durchführung des Verfahrens nach Anspruch 30,
dadurch gekennzeichnet, dass die Sensorik ein Helligkeitsmesselement (20) oder ein Ultraschallmesselement betrifft, welches den ausgeschiedenen Abgang auf dessen Helligkeit resp. Schmutzanteil prüft.

33. Verfahren nach Anspruch 30,
dadurch gekennzeichnet, dass die Sensorik ein Wiegeelement (24) ist, mittels welchem das Gewicht des Abfalles der Reinigungsmaschine (5;6) pro Zeiteinheit gemessen wird.

34. Verfahren nach Anspruch 30,
dadurch gekennzeichnet, dass die Sensorik ein Messelement (46) am Ausgang der Karde (11) ist, mittels welchem der Micronaire des Kardenbandes (12) gemessen wird.

35. Verfahren nach Anspruch 30,
dadurch gekennzeichnet, dass die Sensorik ein Messwalzenpaar (47) ist, mittels welchem die Dichte des Kardenbandes (12) am Ausgang der Karde (11) gemessen wird.

36. Verfahren nach Anspruch 18 und 30,
dadurch gekennzeichnet, dass die Sensorik je ein Sensor ist, mittels welchem an der Karde (11) die Drehzahl der Speisewalze (37) resp. der Dofferwalze (43) gemessen wird.

37. Anlage zur Durchführung des Verfahrens nach einem der vorangehenden Ansprüche mit mindestens einer eine Baumwollprovenienz verarbeitenden Maschine mit mindestens einem einstellbaren Arbeitselement und einer Steuerung für die Einstellung der Arbeitselemente, dadurch gekennzeichnet, dass Mittel an der Steuerung angeschlossen sind, um die Fasereigenschaften und die Anteile der verschiedenen Schmutzarten als Ausgangsdaten und den Reinigungsgrad und/oder die Durchsatzmenge und/oder die mutmassliche Faserbeeinträchtigung als vorgegebene Daten einzugeben, und dass die Steuerung daraus Maschineneinstelldaten gewinnt, aufgrund welcher die einstellbaren, den Reinigungsgrad und/oder die Durchsatzmenge und/oder die mutmassliche Faserbeeinträchtigung an der (oder den) entsprechenden Maschinen (4,6,11) bewirkenden Arbeitselemente einstellbar sind.

38. Anlage nach Anspruch 37,
dadurch gekennzeichnet, dass mindestens einer der folgenden Anzeigen Teil der Steuerung sind:
- Reinigungsgrad (A.RG)
- Durchsatzmenge (A.L)
- mutmassliche Faserbeeinträchtigung (A.FB)
- Einstellung der Arbeitselemente (A.14,A.15,A.16,A.19, A.25,A.29,A.43)
- Helligkeit von Helligkeitssensoren (A.20,A.20.1,A.20.2)
- Gewicht von Gewichtssensoren (A.24,A.24.1,A.58)
- Fördermenge der Baumwolle (A.54)
- Kardenbandleistung (A.47)
- Faserfeinheit (A.46)
- Kardenbandfarbe (A.48)

39. Anlage nach Anspruch 37,
dadurch gekennzeichnet, dass die Maschine eine Ballenabtragvorrichtung (1) ist und, dass die Ballenabtragvorrichtung (1) eine Abtragfräswalze (14) aufweist, deren Drehzahl veränderbar gesteuert wird sowie dass die Eindringtiefe (61) der Abtragfräswalze (14) pro Durchgang der Abtragvorrichtung veränderbar gesteuert werden kann sowie dass die Geschwindigkeit der Vorrichtung in den Verschieberichtungen (15) variabel steuerbar ist.

40. Anlage nach Anspruch 37, dadurch gekennzeichnet, dass im weiteren eine Mengenmessvorrichtung (54) in einem Förderweg (3) der Baumwolle vorgesehen ist und, dass die Mengenmessvorrichtung im Förderweg (3) die geförderte Menge in Volumen- oder Gewichtseinheit pro Zeiteinheit misst.

41. Anlage nach Anspruch 37 und 38,
dadurch gekennzeichnet, dass die Maschine eine Grobreinigungsmaschine (4) ist und, dass die Maschine eine in ihrer Drehzahl variabel steuerbare Reinigungswalze (16) sowie in ihrer Reinigungswirkung variabel steuerbare um einen Teil des Umfanges der Reinigungswalze (16) angeordnete Reinigungsstäbe (18) aufweist und dass zur Überprüfung des Reinigungsabganges der Maschine ein Sensor (20) die Helligkeit und ein Gewichtssensor (24) die Menge des Abganges misst.

42. Anlage nach Anspruch 37 und 38,
dadurch gekennzeichnet, dass die Maschine eine Feinreinigungsmaschine (6) ist und, dass eine Einspeisung mittels einer Speisewalze (26) und einer Speiseplatte (27) sowie eine in ihrer Drehzahl variabel steuerbare Reinigungswalze (25) vorgesehen sind und dass um einen Teil des Umfanges der Reinigungswalze (25) Reinigungsmesser und/oder Kardierelemente (28) vorgesehen sind, die in ihrer Reinigungswirkung variabel steuerbar sind sowie dass zur Überprüfung des Reinigungsabganges ein Sensor (20.1) die Helligkeit des Abganges und ein Gewichtssensor (24.1) die Menge des Abganges misst.

43. Anlage nach Anspruch 37 und 38,
dadurch gekennzeichnet, dass die Maschine eine Karde (11) ist und, dass die Karde eine Briseurwalze (39) aufweist, welche an einem Teil ihres Umfanges Reinigungselemente (41), in Form von Reinigungsmessern und/oder Kardierelemente aufweist, welche in ihrer Reinigungswirkung variabel steuerbar sind und dass zur Überprüfung des Reinigungsabganges ein Sensor (20.2) die Helligkeit des Abganges und ein Gewichtssensor (58) die Menge des Abganges misst.

44. Anlage nach Anspruch 37 und 38,
dadurch gekennzeichnet, dass im weiteren ein Farbsensor (48) vorgesehen ist, welcher das Kardenband (12) zwischen der Karde und einer Kannenablage (13) auf dessen Farbe überprüft.

45. Anlage nach Anspruch 37 und 38,
dadurch gekennzeichnet, dass die Steuerung eine Microcomputersteuerung ist.

46. Feinreinigungsmaschine nach Anspruch 42,
dadurch gekennzeichnet, dass die Speiseplatte (27) schwenkbar angeordnet ist und dass die Schwenkachse ihrerseits um die Drehachse der Speisewalze (26) schwenkbar angeordnet ist, so dass die Klemmlinie (52) der Speiseplatte (27) um den Umfang der Speisewalze (26) herumverschiebbar ist.

47. Anlage nach einem der Ansprüche 37, 39 oder 41,
dadurch gekennzeichnet, dass nach einer Ballenabtragvorrichtung (1) und vor einer ersten Maschine (4) zum Reinigen ein Fasermischer (63-68) vorgesehen ist.

48. Anlage nach einem der Ansprüche 37, 39 oder 41,
dadurch gekennzeichnet, dass nach einer Ballenabtragvorrichtung (1) und einer ersten Reinigungsmaschine (4) ein Fasermischer (63 - 68) vorgesehen ist.

49. Anlage nach einem der Ansprüche 37, 39 41 oder 42,
dadurch gekennzeichnet, dass nach der Ballenabtragvorrichtung (1) und nach den Maschinen (4,6) zum Reinigen der Faserflocken resp. Fasern ein Fasermischer (63 - 68) vorgesehen ist.

50. Anlage nach Anspruch 37 zur Herstellung eines gereinigten Faserbandes, mit mindestens einer Faserballenabtragvorrichtung (1) und einer vorgegebenen Anzahl Maschinen (4,6) zum Reinigen der Faserflocken resp. Fasern, dadurch gekennzeichnet, dass die Vorrichtung (1) und die Maschinen (4,6) in ihrer Leistung (L) (auch Durchsatzmenge in kg/h genannt) und in ihrem Reinigungsgrad (RG) gesteuert veränderbar sind und, dass eine Messvorrichtung zur Ermittlung der Leistung sowie eine Microcomputersteuerung (53; 53.1; 53.2) vorgesehen sind und, dass die Microcomputersteuerung die Ballenabtragvorrichtung und die Maschinen bezüglich Leistung und Reinigungsgrad derart steuert, dass die Fasern innerhalb einer vorgegebenen Toleranz beeinträchtigt werden.

## Claims

1. A method for optimizing the cleaning of cotton in at least one machine in a spinning mill, whereby cotton of at least one origin is to be processed to a product with respect to throughput, degree of cleaning (or also residual content of impurities) and fibre impairment,
characterized in that
- on the one hand the fibre properties and the shares of the various types of impurities which are predetermined by the origin of the cotton (also known as provenience) are entered into a control unit as initial data and
- on the other hand the degree of cleaning (or residual content of impurities) and/or the throughput (in m/min or kg/h) and/or the presumable fibre impairment of the product depending on the requirements placed on the product are entered into the control unit, from which entries machine setting data are obtained, on the basis of which adjustable working elements effecting the degree of opening and cleaning in the respective machine(s) (4, 6, 11) are set in such a way that the said desired degree of cleaning (or also the residual content of impurities) and/or the throughput of the product and/or the presumable fibre impairment in the product is achieved.

2. A method as claimed in claim 1, characterized in that the initial data relate to a predetermined number of different origins or groups of origins, but which are combined for the opening, and that the product relates to a mixture of opened origins or groups of origins which are joined into a unit.

3. A method as claimed in claim 1, characterized in that the initial data relate to a predetermined number of different origins or groups of origins taken individually for the opening, but that the product relates to a mixture of the opened origins or groups of origins which are joined into a unit.

4. A method as claimed in claim 1, characterized in that the said fibre properties and shares of the types of impurities concern properties which are individual, combined in groups or all of the following:
a) so-called mean staple length of the fibres,
b) fibre fineness,
c) fibre strength,
d) fibre elongation,
e) colour,
f) share of fine impurities and
g) share of coarse impurities.

5. A method as claimed in claim 1, characterized in that further initial data relate to the degree of humidity of the fibres to be processed.

6. A method as claimed in claim 1, characterized in that further initial data relate to the humidity content of the ambient air of the processing machines.

7. A method as claimed in claim 1, characterized in that further initial data relate to the temperature of the ambient air of the fibres.

8. A method as claimed in claim 2, characterized in that the fibre properties are entered as a mean value of the combined origins or groups of origins of the entire bale feed.

9. A method as claimed in claim 3, characterized in that the fibre properties are each entered as individual values of the origins or groups of origins taken individually for the opening.

10. A method as claimed in claim 1, characterized in that the said machine is a bale take-off machine and that one said working element is at least a rotating take-off beater (14) of this bale take-off apparatus (1) and that the machine setting data relate to the speed of rotation of the take-off beater (14) and/or the penetration depth of the take-off beater in the bale surface.

11. A method as claimed in claim 1, characterized in that the said machine is a coarse cleaning machine and/or a fine cleaning machine and that the adjustable working element is the speed-controlled cleaning roller (16; 25) of a coarse cleaning machine (4) and/or a fine cleaning machine (6).

12. A method as claimed in claim 11, characterized in that a further adjustable working element of the coarse cleaning machine (4) comprises cleaning rods whose cleaning intensity is adjusted.

13. A method as claimed in claim 11, characterized in that at least one further adjustable working element in a fine cleaning machine (6) is at least one knife and/or at least one carding element (28) whose cleaning intensity is adjusted.

14. A method as claimed in claim 1, characterized in that the said machine is an individual blending unit comprising component depots (63) and the working elements are delivery rollers (64) which are driven with variable speeds and whose adjustability relates to the delivery performance of the delivery rollers as well as a conveyor belt (65) whose speed is variable, whose adjustability relates to the conveying performance of the conveyor belt (65) and an opening roller (68) provided at the output of the conveyor belt (65) whose speed is variable and whose adjustability relates to said speed.

15. A method as claimed in claim 1, characterized in that the presumable fibre impairment of the cotton fibres to be cleaned is displayed.

16. A method as claimed in claim 1, characterized in that the said machine is a carding machine (11) and the adjustable working element is at least one knife and/or at least one carding element (41) over a partial circumference of the licker-in (39) (also known as opening roller) of the card (11), whereby the cleaning intensity of the knife and/or the carding element is adjusted.

17. A method as claimed in claim 1, characterized in that the said machine is a card (11) and that the working element is, on the one hand, the feed roller (37) at the entrance to the card (11) and, on the other hand, the doffing cylinder (43) at the output of the card (11) and the adjustability relates to the speed of said rollers.

18. A method as claimed in claim one, characterized in that the degree of cleaning and the throughput are entered and the fibre impairment is displayed.

19. A method as claimed in claim 18, characterized in that the desired degree of cleaning, the desired throughput and the presumable fibre impairment are entered either individually or jointly with one of the two other variables into the control unit, whereby a priority is set with respect to the one variable or the other variables for one or two of the entered variables, and that therefrom the value(s) of the variables without priority or of smaller priority are calculated and displayed and, optionally, at least one of the values of the variables with a priority is corrected and newly entered until an acceptable value is reached.

20. A method as claimed in claim 1, characterized in that the control unit displays the required setting of the working element.

21. A method as claimed in claim 20, characterized in that the adjustable working elements are adjusted manually on the basis of the setting display.

22. A method as claimed in claim 1, characterized in that the adjustable working elements are adjusted automatically on the basis of the setting display.

23. A method as claimed in claim 1, characterized in that the control unit is arranged in such a way that it makes the selection of the bale origins itself depending on the values of throughput, residual content of impurities and fibre impairment entered in the control unit.

24. A method as claimed in claim 1, characterized in that the optimization only relates to a single machine in the spinning mill, which machine is provided with working elements for the processing into a product and control elements for checking the product.

25. A method as claimed in claim 1, characterized in that the optimization is applicable to machines in the area of the bale opening room (1) up to and with the card (11).

26. A method as claimed in claims 2 or 3, characterized in that the fibre flocks taken off from the fibre bales (2) are mixed at first and cleaned thereafter.

27. A method as claimed in claim 3, characterized in that the cleaning machines comprise a coarse cleaning machine (4) and a fine cleaning machine (6) and that the fibre flocks are mixed after the coarse cleaning machine and then transferred to the fine cleaning machine.

28. A method as claimed in claim 3, characterized in that the cleaning machines comprise a coarse cleaning machine (4) and a fine cleaning machine (6) and that the fibre flocks are mixed after the fine cleaning machine (6) and transferred thereafter to the feeding apparatus (8) of the card (11).

29. A method as claimed in claim 1, characterized in that information on the costs of the individual fibre bale origins disposed in the fibre bale feed and a predetermined statement on the value for the product to be manufactured are entered as additional initial data.

30. A method as claimed in claim 1, characterized in that the results of the working elements are verified by a respective sensor system and that the results are entered in the control unit for processing.

31. A method as claimed in claim 30, characterized in that the total of all results of the working elements is compared with a setpoint value and, if the actual value is outside of the tolerance of the setpoint value, this is brought to the attention of the operating staff as an alarm.

32. An apparatus for carrying out the method as claimed in claim 30, characterized in that the sensor system relates to a brightness measuring element (20) or an ultrasound measuring instrument which checks the separated wastage with respect to its brightness or share of impurities, respectively.

33. A method as claimed in claim 30, characterized in that the sensor system is a weighing element (24), by means of which the weight of the waste of the cleaning machine (5; 6) is measured per unit of time.

34. A method as claimed in claim 30, characterized in that the sensor system is a measuring element (46) at the output of the card (11), by means of which the Micronaire fineness of the card sliver (12) is measured.

35. A method as claimed in claim 30, characterized in that the sensor system is a pair of measuring rollers (47), by means of which the density of the card sliver (12) at the output of the card (11) is measured.

36. A method as claimed in claim 18 and 30, characterized in that the sensor system comprises respective sensors, by means of which the speed of the feed roller (37) or the doffing cylinder (43) on the card (11) is measured.

37. An installation for carrying out the method as claimed in one of the preceding claims with at least one machine processing a cotton origin with at least one adjustable working element and a control unit for setting the working elements, characterized in that means are connected to the control unit in order to enter the fibre properties and the shares of the various types of impurities as initial data and the degree of cleaning and/or the throughput and/or the presumable fibre impairment as predetermined data and that the control unit obtains therefrom machine setting data, on the basis of which the adjustable working elements causing the degree of cleaning and/or the throughput and/or the presumable fibre impairment in the respective machine(s) (4, 6, 11) are adjustable.

38. An installation as claimed in claim 37, characterized in that at least one of the following displays is a part of the control unit:
- degree of cleaning (A.RG)
- throughput (A.L)
- presumable fibre impairment (A.FB)
- setting of the working elements (A.14, A.15, A.16, A.19, A.25, A.29, A.43)
- brightness of brightness sensors (A.20, A.20.1, A.20.2)
- weight of weight sensors (A.24, A.24.1, A.58)
- conveying quantity of the cotton (A.54)
- card sliver output (A.47)
- fibre fineness (A.46)
- card sliver colour (A.48)

39. An installation as claimed in claim 37, characterized in that the machine is a bale take-off apparatus (1) and that the bale take-off apparatus (1) is provided with a take-off beater (14) whose speed of rotation is controlled in a variable manner and that the penetration depth (61) of the take-off beater (14) can be controlled in a variable manner for each passage of the take-off apparatus and that the speed of the apparatus in the directions of displacement (15) can be controlled variably.

40. An installation as claimed in claim 37, characterized in that a quantity measuring apparatus (54) is further provided in a conveying path (3) of the cotton and that the quantity measuring apparatus in the conveying path (3) measures the conveyed quantity in units of volume or weight per unit of time.

41. An installation as claimed in claim 37 and 38, characterized in that the machine is a coarse cleaning machine (4) and that the machine is provided with a cleaning roller (16) which is variably controllable in its speed and with cleaning rods (18) which are arranged over a part of the circumference of the cleaning roller (16) and are variably controllable in their cleaning effect and that a sensor (20) measures the brightness and a weight sensor (24) the quantity of the wastage for checking the cleaning wastage of the machine.

42. An installation as claimed in claim 37 and 38, characterized in that the machine is a fine cleaning machine (6) and that a feeding means by a feed roller (26) and a feed plate (27) as well as a cleaning roller (25) which is variably controllable in its speed are provided and that cleaning knives and/or carding elements (28) which are variably controllable in their cleaning effect are provided over a part of the circumference of the cleaning roller (25) and that for checking the cleaning wastage a sensor (20.1) measures the brightness of the wastage and a weighing sensor (24.1) weighs the quantity of the wastage.

43. An installation as claimed in claim 37 and 38, characterized in that the machine is a carding machine (11) and that the carding machine is provided with a licker-in (39) which is provided with cleaning elements (41) in form of cleaning knives and/or carding elements over a part of its circumference which are variably controllable in their cleaning effect and that for checking the cleaning wastage a sensor (20.2) measures the brightness of the wastage and a weighing sensor (24.2) weighs the quantity of the wastage.

44. An installation as claimed in claim 37 and 38, characterized in that a colour sensor (48) is further provided which checks the colour of the card sliver (12) between the carding machine and a can coiler (13).

45. An installation as claimed in claim 37 and 38, characterized in that the control is a microcomputer control.

46. A fine cleaning machine as claimed in claim 42, characterized in that the feed plate (27) is pivotably arranged and that the pivoting axle is arranged pivotably about the rotational axle of the feed roller (26) so that the nip line (52) of the feed plate (27) is displaceable about the circumference of the feed roller (26).

47. An installation as claimed in one of the claims 37, 39 or 41, characterized in that a fibre blender (63-68) is provided after a bale take-off apparatus (1) and before the first machine (4) for cleaning.

48. An installation as claimed in one of the claims 37, 39 or 41, characterized in that a fibre blender (63-68) is provided after a bale take-off apparatus (1) and a first cleaning machine (4).

49. An installation as claimed in one of the claims 37, 39, 41 or 42, characterized in that a fibre blender (63-68) is provided after a bale take-off apparatus (1) and after the machines (4, 6) for cleaning the fibre flocks or fibres, respectively.

50. An installation as claimed in claim 37 for producing a cleaned sliver, with at least one fibre bale take-off apparatus (1) and a predetermined number of machines (4,6) for cleaning the fibre flocks or fibres, respectively, characterized in that the apparatus (1) and the machines (4,6) are variable in a controlled manner with respect to their output (L) (also known as throughput quantity in kg/h) and their degree of cleaning (RG) and that a measuring apparatus for determining the output and a microcomputer control unit (53; 53.1; 53.2) are provided and that the microcomputer control unit controls the bale take-off apparatus and the machines with respect to their output and degree of cleaning in such a way that the fibres are impaired within a predetermined tolerance.

## Revendications

1. Procédé pour optimiser le nettoyage du coton dans au moins une machine d'une filature, et où du coton d'au moins une provenance est traité en un produit, en relation avec le débit, le degré de nettoyage (ou également la teneur en saleté résiduelle) et l'influence néfaste sur les fibres,
caractérisé par le fait que,
- d'une part, les caractéristiques de fibres et les proportions des différents types de saleté, qui sont données par l'origine du coton (appelée également provenance), sont introduites dans un asservissement comme données de sortie, et
- d'autre part, le degré de nettoyage (ou également la teneur en saleté résiduelle) et/ou le débit (en m/min. respectivement kg/h) et/ou l'influence néfaste présumée sur les fibres du produit sont introduits dans l'asservissement, en fonction des exigences requises au produit, entrées par lesquelles on obtient des données de réglage de machines, en vertu desquelles des éléments de travail réglables, effectuant le degré d'ouvraison et de nettoyage dans la (ou les) machine(s) correspondante(s) (4, 6, 11), sont réglés de telle sorte que, par cela, ledit degré de nettoyage désiré (ou également la teneur en saleté résiduelle) et/ou le débit du produit et/ou l'influence néfaste présumée sur les fibres dans le produit soient obtenus.

2. Procédé selon revendication 1,
caractérisé par le fait que
les données de sortie concernent un nombre prédéterminé de différentes provenances ou de groupes de provenances, qui sont cependant rassemblés pour l'ouvraison, et que le produit concerne un mélange des provenances ou des groupes de provenances ouverts, et rassemblés comme une unité.

3. Procédé selon revendication 1,
caractérisé par le fait que
les données de sortie concernent un nombre prédéterminé de différentes provenances ou de groupes de provenances, qui sont pris individuellement pour l'ouvraison, que le produit concerne cependant un mélange des provenances ou des groupes de provenances ouverts, et rassemblés comme une unité.

4. Procédé selon revendication 1,
caractérisé par le fait que,
dans lesdites caractéristiques de fibres et les proportions de types de saleté, il s'agit de caractéristiques individuelles, rassemblées en groupes, ou de toutes les caractéristiques suivantes:
a) la longueur moyenne des fibres,
b) la finesse des fibres,
c) la résistance des fibres,
d) l'allongement des fibres,
e) la couleur,
f) la proportion en saletés fines, et
g) la proportion en saletés grossières.

5. Procédé selon revendication 1,
caractérisé par le fait que
d'autres données de sortie concernent le degré d'humidité des fibres à traiter.

6. Procédé selon revendication 1,
caractérisé par le fait que
d'autres données de sortie concernent la teneur en humidité de l'air environnant les machines de traitement.

7. Procédé selon revendication 1,
caractérisé par le fait que
d'autres données de sortie concernent la température de l'air environnant les fibres.

8. Procédé selon revendication 2,
caractérisé par le fait que,
pour l'alimentation totale en balles, les caractéristiques de fibres sont introduites comme grandeur moyenne des provenances ou groupes de provenances rassemblés.

9. Procédé selon revendication 3,
caractérisé par le fait que
les caractéristiques de fibres sont introduites chacune comme grandeur individuelle des provenances ou groupes de provenances qui sont pris individuellement pour l'ouvraison.

10. Procédé selon revendication 1,
caractérisé par le fait que
ladite machine est un dispositif de décorticage de balles, et qu'un dit élément de travail est au moins un rouleau de décorticage par fraisage en rotation (14) de ce dispositif de décorticage de balles (1), et que les données de réglage de la machine concernent le nombre de tours du rouleau de décorticage par fraisage (14) et/ou la profondeur de pénétration du rouleau de décorticage par fraisage dans la surface des balles.

11. Procédé selon revendication 1,
caractérisé par le fait que
ladite machine est une machine de nettoyage grossier et/ou une machine de nettoyage fin, et que l'élément de travail réglable est constitué par le rouleau de nettoyage (16; 25) réglé dans le nombre de tours d'une machine de nettoyage grossier (4) et/ou d'une machine de nettoyage fin (6).

12. Procédé selon revendication 11,
caractérisé par le fait
qu'un autre élément de travail réglable de la machine de nettoyage grossier (4) est constitué par des barreaux de nettoyage (18), et que leur intensité de nettoyage est réglée.

13. Procédé selon revendication 11,
caractérisé par le fait
qu'au moins un autre élément de travail réglable d'une machine de nettoyage fin (6) est constitué par au moins un couteau et/ou au moins un élément cardant (28), et que leur intensité de nettoyage est réglée.

14. Procédé selon revendication 1,
caractérisé par le fait que
ladite machine est une unité mélangeuse comprenant des dépots de composants individuels (63), et les éléments de travail sont des rouleaux d'extraction (64) qui sont entraînés d'une manière variable dans leur nombre de tours, dont la possibilité de réglage concerne la puissance d'extraction des rouleaux d'extraction, ainsi qu'une bande transporteuse (65) variable dans sa vitesse, dont la possibilité de réglage concerne la puissance de transport de la bande transporteuse (65), et un rouleau ouvreur (68), prévu à la sortie de la bande transporteuse (65), variable dans son nombre de tours, et dont la possibilité de réglage concerne ce nombre de tours.

15. Procédé selon revendication 1,
caractérisé par le fait que
l'influence néfaste présumée sur les fibres des fibres de coton à nettoyer est indiquée.

16. Procédé selon revendication 1,
caractérisé par le fait que
ladite machine est une carde (11), et l'élément de travail réglable est au moins un couteau et/ou au moins un élément cardant (41) situé sur une partie de la circonférence du rouleau briseur (39) (appelé également rouleau ouvreur) de la carde (11), et où l'intensité de nettoyage du couteau et/ou de l'élément cardant est réglée.

17. Procédé selon revendication 1,
caractérisé par le fait que
ladite machine est une carde (11), et que l'élément de travail est, d'une part, le rouleau d'alimentation (37) à l'entrée de la carde (11), et d'autre part, le rouleau peigneur (43) à la sortie de la carde (11), et la possibilité de réglage concerne le nombre de tours de ces rouleaux.

18. Procédé selon revendication 1,
caractérisé par le fait que
le degré de nettoyage et le débit sont introduits, et l'influence néfaste sur les fibres est indiquée.

19. Procédé selon revendication 18,
caractérisé par le fait que
le degré de nettoyage désiré, le débit désiré et l'influence néfaste présumée sur les fibres sont introduits dans l'asservissement chacun pour soi ou tous ensemble, avec une des deux autres variables, et où, pour une ou deux des variables introduites, une priorité est fixée par rapport à une ou les autres variables, et que, par cela, la ou les valeurs des variables, sans ou de moindre priorité, sont calculées et indiquées, et le cas échéant, au moins une des valeurs des variables ayant une priorité est corrigée et nouvellement introduite, jusqu'à ce qu'une valeur acceptable soit atteinte.

20. Procédé selon revendication 1,
caractérisé par le fait que
l'asservissement indique le réglage nécessaire des éléments de travail.

21. Procédé selon revendication 20,
caractérisé par le fait que
les éléments de travail réglables sont réglés manuellement en vertu de l'indication de réglage.

22. Procédé selon revendication 1,
caractérisé par le fait que
les éléments de travail réglables sont réglés automatiquement en vertu de l'indication de réglage.

23. Procédé selon revendication 1,
caractérisé par le fait que
l'asservissement est conçu de telle sorte qu'il entreprend lui-même le choix des provenances de balles en fonction des valeurs du débit, de la teneur en saleté résiduelle et de l'influence néfaste sur les fibres, introduites dans l'asservissement.

24. Procédé selon revendication 1,
caractérisé par le fait que
l'optimisation ne concerne qu'une seule machine dans la filature, laquelle possède des éléments de travail pour le traitement en un produit, et des éléments de contrôle pour le contrôle du produit.

25. Procédé selon revendication 1,
caractérisé par le fait que
l'optimisation est applicable sur des machines situées dans le domaine allant depuis l'ouvraison des balles (1) jusqu'à la carde (11) y comprise.

26. Procédé selon une des revendications 2 ou 3,
caractérisé par le fait que
les flocons de fibres décortiqués des balles de fibres (2) sont d'abord mélangés et ensuite nettoyés.

27. Procédé selon revendication 3,
caractérisé par le fait que
les machines de nettoyage comprennent une machine de nettoyage grossier (4) et une machine de nettoyage fin (6), et que les flocons de fibres sont mélangés après la machine de nettoyage grossier et sont ensuite transmis à la machine de nettoyage fin.

28. Procédé selon revendication 3,
caractérisé par le fait que
les machines de nettoyage comprennent une machine de nettoyage grossier (4) et une machine de nettoyage fin (6), et que les flocons de fibres sont mélangés après la machine de nettoyage fin (6) et sont ensuite transmis au dispositif d'alimentation (8) de la carde (11).

29. Procédé selon revendication 1,
caractérisé par le fait
qu'une indication de prix concernant les provenances des balles de fibres individuelles se trouvant dans l'alimentation en balles de fibres, ainsi qu'une indication de valeur prédéterminée pour le produit à fabriquer, sont introduites comme données supplémentaires de sortie.

30. Procédé selon revendication 1,
caractérisé par le fait que
le résultat des éléments de travail est contrôlé par une méthode d'analyse sensorielle correspondante, et le résultat est introduit dans l'asservissement pour le traitement.

31. Procédé selon revendication 30,
caractérisé par le fait que
la somme de tous les résultats des éléments de travail est comparée avec une valeur de consigne et, dans le cas où la valeur réelle se situe en dehors d'une tolérance prédéterminée de la valeur de consigne, celle-ci est signalée au personnel de service comme alerte.

32. Dispositif servant à la réalisation du procédé selon revendication 30,
caractérisé par le fait que
la méthode d'analyse sensorielle concerne un élément de mesure de luminosité (20) ou un élément de mesure ultrason, lequel examine les déchets éliminés en ce qui concerne leur lunosité respectivement leur teneur en saleté.

33. Procédé selon revendication 30,
caractérisé par le fait que
la méthode d'analyse sensorielle est un élément peseur (24), à l'aide duquel le poids des déchets de la machine de nettoyage (5; 6) est mesuré par unité de temps.

34. Procédé selon revendication 30,
caractérisé par le fait que
la méthode d'analyse sensorielle est un élément de mesure (46) situé à la sortie de la carde (11), à l'aide duquel la valeur micronaire du ruban de carde (12) est mesurée.

35. Procédé selon revendication 30,
caractérisé par le fait que
la méthode d'analyse sensorielle est une paire de rouleaux de mesure (47), à l'aide de laquelle la densité du ruban de carde (12) est mesurée à la sortie de la carde (11).

36. Procédé selon revendications 18 et 30,
caractérisé par le fait que
la méthode d'analyse sensorielle comprend deux détecteurs, chacun d'entre eux mesurant, à la carde (11), le nombre de tours du rouleau d'alimentation (37), respectivement du rouleau peigneur (43).

37. Installation pour la réalisation du procédé selon l'une des revendications précédentes, avec au moins une machine traitant une provenance de coton, possédant au moins un élément de travail réglable et un asservissement pour le réglage des éléments de travail
caractérisée par le fait que
des moyens sont raccordés à l'asservissement, afin d'introduire, comme données de sortie, les caractéristiques de fibres et les proportions des différents types de saleté, et comme données prédéterminées, le degré de nettoyage et/ou le débit et/ou l'influence néfaste présumée sur les fibres, et que l'asservissement en extrait des données de réglage de machines, en vertu desquelles les éléments de travail réglables, effectuant le degré de nettoyage et/ou le débit et/ou l'influence néfaste présumée sur les fibres dans la (ou les) machine(s) correspondante(s) (4, 6, 11), peuvent être réglés.

38. Installation selon revendication 37,
caractérisée par le fait
qu'au moins une des indications suivantes fait partie de l'asservissement:
- le degré de nettoyage (A.RG)
- le débit (A.L)
- l'influence néfaste présumée sur les fibres (A.FB)
- le réglage des éléments de travail (A.14,A.15,A.16,A.19, A.25,A.29,A.43)
- la luminosité venant des détecteurs de luminosité (A.20,A.20.1,A.20.2)
- le poids venant des détecteurs de poids (A.24,A.24.1,A.58)
- la quantité de coton transportée (A.54)
- l'épaisseur du ruban de carde (A.47)
- la finesse des fibres (A.46)
- la couleur du ruban de carde (A.48)

39. Installation selon revendication 37,
caractérisée par le fait que
la machine est un dispositif de décorticage de balles (1), et que le dispositif de décorticage de balles (1) possède un rouleau de décorticage par fraisage (14) dont le nombre de tours est commandé d'une manière variable, ainsi que la profondeur de pénétration (61) du rouleau de décorticage par fraisage (14) peut être commandée d'une manière variable par passage du dispositif de décorticage, ainsi que les vitesses du dispositif peuvent être commandées d'une manière variable, dans les directions de déplacement (15).

40. Installation selon revendication 37,
caractérisée par le fait
qu'un dispositif de mesure de quantité (54) est en outre prévu dans un trajet de transport de coton (3), et que le dispositif de mesure de quantité mesure la quantité transportée dans le trajet de transport (3), en unité de volume ou en unité de poids, par unité de temps.

41. Installation selon revendications 37 et 38,
caractérisée par le fait que
la machine est une machine de nettoyage grossier (4), et que la machine possède un rouleau de nettoyage (16) pouvant être réglé d'une manière variable dans son nombre de tours, ainsi que des barreaux de nettoyage (18), disposés autour d'une partie de la circonférence du rouleau de nettoyage (16) et pouvant être réglés d'une manière variable en ce qui concerne leur effet de nettoyage, et que, pour examiner les déchets de nettoyage de la machine, un détecteur (20) mesure la luminosité, et un détecteur de poids (24) mesure la quantité des déchets.

42. Installation selon revendications 37 et 38,
caractérisée par le fait que
la machine est une machine de nettoyage fin (6), et qu'une alimentation réalisée à l'aide d'un rouleau d'alimentation (26) et d'une plaque d'alimentation (27) est prévue, ainsi qu'un rouleau de nettoyage (25) pouvant être réglé d'une manière variable dans son nombre de tours, et que des couteaux de nettoyage et/ou des éléments cardants (28) sont prévus autour d'une partie de la circonférence du rouleau de nettoyage (25), lesquels sont réglables d'une manière variable en ce qui concerne leur effet de nettoyage, et que, pour examiner les déchets de nettoyage, un détecteur (20.1) mesure la luminosité des déchets, et un détecteur de poids (24.1) mesure la quantité des déchets.

43. Installation selon revendications 37 et 38,
caractérisée par le fait que
la machine est une carde (11), et que la carde possède un rouleau briseur (39), lequel possède, sur une partie de sa circonférence, des éléments de nettoyage (41) sous forme de couteaux de nettoyage et/ou d'éléments cardants, lesquels sont réglables d'une manière variable en ce qui concerne leur effet de nettoyage, et que, pour examiner les déchets de nettoyage, un détecteur (20.2) mesure la luminosité des déchets, et un détecteur de poids (58) mesure la quantité des déchets.

44. Installation selon revendications 37 et 38,
caractérisée par le fait
qu'en outre, un détecteur de couleur (48) est prévu, lequel examine le ruban de carde (12) entre la carde et une mise en pots (13), en ce qui concerne sa couleur.

45. Installation selon revendications 37 et 38,
caractérisée par le fait que
l'asservissement est un asservissement par micro-ordinateur.

46. Machine de nettoyage fin selon revendication 42,
caractérisée par le fait que
la plaque d'alimentation (27) est disposée de manière à pouvoir être pivotée, et que l'axe de pivotement est lui-même disposé de manière à pouvoir être pivoté autour de l'axe de rotation du rouleau d'alimentation (26), de sorte que la ligne de pinçage (52) de la plaque d'alimentation (27) peut être déplacée autour de la circonférence du rouleau d'alimentation (26).

47. Installation selon une des revendications 37, 39 ou 41,
caractérisée par le fait
qu'un mélangeur de fibres (63 - 68) est prévu après un dispositif de décorticage de balles (1), et avant une première machine (4) utilisée pour le nettoyage.

48. Installation selon une des revendications 37, 39 ou 41,
caractérisée par le fait
qu'un mélangeur de fibres (63 - 68) est prévu après un dispositif de décorticage de balles (1) et après une première machine de nettoyage (4).

49. Installation selon une des revendications 37, 39, 41 ou 42,
caractérisée par le fait
qu'un mélangeur de fibres (63 - 68) est prévu après le dispositif de décorticage de balles (1), et après les machines (4, 6) utilisées pour le nettoyage des flocons de fibres respectivement des fibres.

50. Installation selon revendication 37, servant à la fabrication d'un ruban de fibres nettoyé, avec au moins un dispositif de décorticage de balles de fibres (1) et un nombre prédéterminé de machines (4, 6) utilisées pour le nettoyage des flocons de fibres respectivement des fibres,
caractérisée par le fait que
le dispositif (1) et les machines (4, 6) sont réglés d'une manière variable en ce qui concerne leur capacité (L) (appelée également débit en kg/h) et leur effet de nettoyage (RG), et qu'un dispositif de mesure servant à déterminer la capacité, ainsi qu'un asservissement par micro-ordinateur (53; 53.1; 53.2) sont prévus, et que l'asservissement par micro-ordinateur commande le dispositif de décorticage de balles et les machines, en ce qui concerne la capacité et le degré de nettoyage, de telle manière que l'influence néfaste sur les fibres reste à l'intérieur d'une tolérance prédéterminée.
